# FASCICULE DE BREVET EUROPEEN

(11) **EP 1 651 543 B1**
(45) Date de publication et mention de la délivrance du brevet: **14.10.2009**
(21) Numéro de dépôt: 04767432.0
(22) Date de dépôt: 24.06.2004
(51) Int. Cl.: B65D 85/00, E06B 1/00

(54) **COLIS CONTENANT TOUS LES ELEMENTS CONSTITUTIFS D'UNE FENETRE A DEUX VANTAUX AINSI QU'UN PROCEDE POUR REALISER UN TEL COLIS**
ALLE BESTANDTEILE EINES DOPPELSCHIEBEFENSTERS ENTHALTENDES PAKET UND VERFAHREN ZUR HERSTELLUNG DES PAKETS
PACKAGE COMPRISING ALL DOUBLE-SASH WINDOW STRUCTURAL ELEMENTS AND METHOD FOR PRODUCING SAID PACKAGE

(30) Priorité: 09.07.2003 FR 0308361
(43) Date de publication de la demande: 03.05.2006
(73) Titulaire: SMPA, 10140 Vendeuvre-sur-Barse (FR)
(72) Inventeur: PETIT, Bruno, Prosper, Ivan, André, 10270 Lusigny-sur-Barse (FR)
(74) Mandataire: Hammond, William
(86) Numéro de dépôt international: PCT/FR2004/001576
(87) Numéro de publication internationale: WO 2005/014433

(56) Documents cités:
- US-A- 3 111 724
- US-A- 3 349 984
- US-A- 4 583 639

## Description

La présente invention concerne un colis contenant tous les éléments constitutifs d'une fenêtre à deux vantaux ainsi qu'un procédé pour réaliser un tel colis.

Par fenêtre à deux vantaux, il faut comprendre toute fenêtre et porte-fenêtre qui s'ouvre en deux parties.

On connaît des kits de fenêtres qui comprennent tous les éléments constitutifs du cadre et du dormant, qui sont généralement dans ce cas en bois : l'utilisateur doit non seulement monter le cadre et le dormant, mais aussi fournir le vitrage dont le coût rend un tel kit peu intéressant sur le plan économique par rapport à un fenêtre toute montée. De plus, de tels kits présentent un défaut rédhibitoire dans la mesure où l'étanchéité s'est révélée mal assurée.

Le document US-3 349 984-A décrit des protections notamment pour des chassis de fenêtre ou de portes emballés.

Aussi un des buts de la présente invention est-il de fournir un colis contenant tous les éléments constitutifs d'une fenêtre à deux vantaux, qui permet de monter cette fenêtre sans apport d'autres éléments le constituant.

Un autre but de l'invention est de fournir un tel colis qui est compact, régulier et auto-portant.

Un but supplémentaire est de fournir un procédé qui permet de réaliser un tel colis à un coût économique satisfaisant.

Ces buts, ainsi que d'autres qui apparaîtront par la suite, sont atteints par un colis contenant tous les éléments qui constituent une fenêtre à savoir, d'une part, un vantail gauche et un vantail droit, et d'autre part un dormant comprenant un montant gauche du dormant, un montant droit du dormant, une traverse haute du dormant, une traverse basse du dormant et une bavette, lequel colis est caractérisé, selon la présente invention, par le fait que les vantaux comportent un vitrage, que le vantail droit sur lequel est engondé le montant droit du dormant, est disposé sur le vantail gauche sur lequel est engondé le montant gauche du dormant, ces deux montants constituant deux côtés opposés du colis, la traverse basse du dormant recouverte de la bavette étant placée sur la partie du vantail gauche non recouverte par le vantail droit et la traverse haute du dormant étant disposée sous le montant droit du dormant contre le vantail gauche, qu'il comprend des moyens de protection, et que tous les éléments sont de même largeur.

Avantageusement, le vantail droit est décalé par rapport au vantail gauche de la largeur de la traverse basse du dormant.

De préférence, la bavette est emboîtée sur la face de la traverse basse du dormant dénommé parement intérieur.

Avantageusement, les moyens de protection comprennent des protège-coins et un emballage constitué, par exemple, d'un film plastique rétractable enveloppant le tout.

La présente invention concerne aussi un procédé pour réaliser un tel colis, lequel procédé est caractérisé, par le fait qu'il comprend les étapes suivantes :
a) on dispose à plat le vantail gauche, sur lequel est engondé le montant gauche du dormant ;
b) on place sur le vantail gauche le vantail droit, sur lequel est engondé le montant droit du dormant, les montants gauche et droit du dormant constituant deux côtés opposés de l'ensemble ainsi réalisé ;
c) on emboîte la bavette sur la traverse basse du dormant et on place cet ensemble sur la partie du vantail gauche engondé et non recouverte par le vantail droit ;
d) on place la traverse haute du dormant contre le vantail gauche sous le dormant droit ; et,
e) on dispose des moyens de protection autour de l'ensemble issu de l'étape précédente.

Avantageusement, on emboîte la bavette sur le côté de la traverse basse du dormant dénommé parement.

De préférence, à l'étape e), on dispose des protège-coins sur l'ensemble issu de l'étape d) et on recouvre le tout d'un film rétractable.

La description qui va suivre et qui ne présente aucun caractère limitatif, doit être lue en regard des figures annexées, parmi lesquelles :
- la figure 1 représente en perspective un éclaté d'un colis selon la présente invention hors les moyens d'emballage ;
- la figure 2 représente en perspective le résultat des étapes a) et b) du procédé selon la présente invention ;
- la figure 3 représente en perspective le résultat de l'étape c) du procédé ;
- la figure 4 représente en perspective le résultat de l'étape d) du procédé ; et,
- la figure 5 représente en perspective un colis selon la présente invention prêt à être expédié.

Afin de donner un sens aux termes gauche, droit, haut et bas, ceux-ci font référence à un ouvrant une fois posé et regardé de l'intérieur.

Par fenêtre à deux vantaux, il faut comprendre toute fenêtre et porte-fenêtre qui s'ouvre en deux parties. Une telle fenêtre comprend, d'une part, un vantail gauche et un vantail droit, et, d'autre part, un dormant constitué d'un montant gauche du dormant, d'un montant droit du dormant, d'une traverse basse du dormant, d'une traverse haute du dormant et d'une bavette.

Comme on peut le voir sur la figure 1 relative à un exemple de fenêtre à deux vantaux, en l'occurrence une fenêtre, un colis selon la présente invention comprend le vantail droit 2 sur lequel est engondé le montant droit 4 du dormant, qui est disposé sur le vantail gauche 1 sur lequel est engondé le montant gauche 3 du dormant, ces deux montants 3 et 4 constituants deux côtés opposés de ce colis. Ces vantaux comportant leur vitrage. La traverse basse 5 du dormant recouverte de la bavette 6 est placée sur la partie du vantail gauche 1 non recouverte par le vantail droit 2 ; la traverse haute 7 du dormant est disposée sous le montant droit 4 du dormant contre le vantail gauche 1.

Tous les éléments constitutifs ci-dessus sont de même largeur. Ils peuvent être en bois, en un matériau plastique tel que le PVC ou en aluminium. Le profil de chacun de ces éléments est bien connu de l'homme du métier : ils ne seront pas décrits plus avant.

Pour réaliser un tel colis, lors de l'étape a), on dispose à plat le vantail gauche 1 sur lequel est engondé le dormant gauche 3. Puis, étape b), on place sur le vantail gauche 1, le vantail droit 2 sur lequel est engondé le dormant droit 4 : les dormants gauche 3 et droit 4 constituent deux côtés opposés de l'ensemble ainsi réalisé.

Bien évidemment, l'homme du métier disposera les vantaux de telles sorte que les moyens permettant l'ouverture tels que gonds ou fiches soient dirigées vers le haut lorsque ces vantaux sont à plat.

Lors de l'étape c), on recouvre la traverse basse 5 du dormant par la bavette 6, et on dispose l'ensemble ainsi constitué sur la partie du vantail gauche 1 engondé et non recouverte par le vantail droit 2.

Puis, on dispose, étape d), la traverse haute 7 du dormant sur le vantail gauche 1 sous le dormant droit 4.

On dispose à chaque coin des protège-coins 8 en carton et de structure connue, puis on recouvre l'ensemble d'un film plastique rétractable 9. On obtient ainsi un colis régulier et auto-porteur.

Bien que le présent exemple de réalisation ait trait à une fenêtre s'ouvrant à la française, elle s'applique également à une fenêtre du genre oscillant-battant.

## Revendications

1. Colis contenant tous les éléments constituant une fenêtre, à savoir, d'une part, un vantail gauche (1) et un vantail droit (2), et, d'autre part un dormant constitué d'un montant gauche (3) du dormant, un montant droit (4) du dormant, une traverse haute (7) du dormant, une traverse basse (5) du dormant et une bavette (6), **caractérisé par le fait que** lesdits vantaux (1 et 2) comportent un vitrage, que le vantail droit (2) sur lequel est engondé le montant droit (4) du dormant est disposé sur le vantail gauche (1) sur lequel est engondé le montant gauche du dormant, lesdits deux montants (3 et 4) constituant deux côtés opposés dudit colis, la traverse basse (5) du dormant recouverte de ladite bavette (6) étant placée sur la partie du vantail gauche (1) non recouverte par le vantail droit (2) et la traverse haute (7) du dormant étant disposée sous ledit montant droit (4) du dormant contre ledit vantail gauche (1), qu'il comprend des moyens de protection (8, 9), et que tous les éléments sont de même largeur.

2. Colis selon la revendication 1, **caractérisé par le fait que** le vantail droit (2) est décalé par rapport au vantail gauche (1) de la largeur de la traverse basse (5) du dormant.

3. Colis selon la revendication 1, **caractérisé par le fait que** la bavette (6) est emboîtée sur le côté de la traverse basse (5) du dormant dénommé parement.

4. Colis selon la revendication 1, **caractérisé par le fait que** les moyens de protection comprennent des protège-coins (8) et un emballage (9) constitué par exemple d'un film plastique rétractable recouvrant tout.

5. Procédé pour réaliser un colis selon l'une quelconque des revendications 1 à 4, **caractérisé par le fait qu'**il comprend les étapes suivantes :
a) on dispose à plat le vantail gauche (1) sur lequel est engondé le dormant gauche (3) ;
b) on place sur le vantail gauche (1), le vantail droit (2) sur lequel est engondé le montant droit (4) du dormant, les montants gauche (3) et droit (4) du dormant constituant deux côtés opposés de l'ensemble ainsi réalisé ;
c) on emboite la bavette (6) sur la traverse basse (5) du dormant et on place cet ensemble sur la partie du vantail gauche (1) engondé et non recouverte par le vantail droit (2) ;
d) on place la traverse haute (7) du dormant contre le vantail gauche (1) sous le montant droit (4) ; et,
e) on dispose des moyens de protection (8, 9) autour de l'ensemble issu de l'étape précédente.

6. Procédé selon la revendication 5, **caractérisé par le fait que** l'on emboîte la bavette (6) sur le côté de la traverse basse (5) du dormant dénommé parement.

7. Procédé selon la revendication 6, **caractérisé par le fait qu'**à l'étape e), on dispose des protège-coins (8) sur l'ensemble issu de l'étape d) et qu'on recouvre le tout d'un film rétractable (9).

## Claims

1. A package containing all the structural elements of a window, that is on the one hand a left leaf (1) and a right leaf (2) and, on the other hand, a frame comprising a left jamb (3) of the frame, a right jamb (4) of the frame, an upper crosspiece (7) of the frame, a lower crosspiece (5) of the frame and a head guard (6) **characterised in that** the said leaves (1 and 2) comprise a glazing, **in that** the right leaf (2) on which the right jamb (4) of the frame is hinged is arranged on the left leaft (1) on which the left jamb of the frame in hinged, the said two jambs (3 and 4) forming two opposite sides of the said package, the lower crosspiece (5) of the frame covered by the said head guard (6) being positioned on the part of the left leaf (1) not covered by the right leaft (2) and the upper crosspiece (7) of the frame being arranged under the said right jamb (4) of the frame against the said left leaf (1), **in that** the package comprises protection means (8, 9), and **in that** all the elements are of the same width.

2. A package according to claim 1, **characterised in that** the right leaf (2) is offset with respect to the left leaf (1) by the width of the lower crosspiece (5) of the frame.

3. A package according to claim 1, **characterised in that** the head guard (6) is fitted on the side of the lower crosspiece (5) of the frame called a facing.

4. A package according to claim 1, **characterised in that** the protection means comprise corner protectors (8) and a packing (9) comprising, for example, a retractable plastic film which covers the entire assembly.

5. A method for producing a package according to any one of claims 1 to 4, **characterised in that** it comprises the following steps :
a) the left leaf (1) is positioned that, the left frame (3) being hinged thereto ;
b) the right leaf (2), on which the right frame (4) is hinged, is positioned on the left jamb (4) of the frame, the left jamb (3) and right jamb (4) of the frame, forming two opposite sides of the assembly produced thus ;
c) the head guard (6) is fitted on to the lower crosspiece (5) of the frame and this assembly is positioned on the part of the hinged left leaf (1) which is not covered by the right leaf (2) ;
d) the upper crosspiece (7) of the frame is positioned against the left leaf (1) under the right jamb (4) ; and
e) protection means (8, 9) are arranged around the assembly resulting from the previous step.

6. A method according to claim 5, **characterised in that** the head guard (6) is fitted on the side of the lower crosspiece (5) of the frame called the facing.

7. A method according to claim 6, **characterised in that** in step a), corner protectors (8) are arranged on the assembly resulting from step d) and the entire assembly is covered by a retractable film (9).

## Patentansprüche

1. Paket, enthaltend sämtliche Bestandteile eines Fensters, d. h. einerseits einen linken Flügel (1) und einen rechten Flügel (2) und andererseits eine Zarge, bestehend aus einem linken Pfosten (3) der Zarge, einem rechten Pfosten (4) der Zarge, einem oberen Querbalken (7) der Zarge, einem unteren Querbalken (5) der Zarge und ein Schutzblech (6), **dadurch gekennzeichnet, dass** die Flügel (1 und 2) verglast sind, dass der rechte Flügel (2), an dem der rechte Pfosten (4) der Zarge eingehängt wird, auf dem linken Flügel (1), an dem der linke Pfosten der Zarge eingehängt wird, angeordnet ist, wobei die beiden Pfosten (3 und 4) zwei gegenüberliegende Seiten des Pakets bilden, wobei sich der untere Querbalken (5) der Zarge, der vom Schutzblech (6) bedeckt ist, auf dem Teil des linken Flügels (1), der nicht vom rechten Flügel (2) bedeckt ist, befindet und der obere Querbalken (7) der Zarge unter dem rechten Pfosten (4) der Zarge am linken Flügel (1) anliegt, dass Schutzeinrichtungen (8, 9) vorgesehen sind und dass sämtliche Elemente die gleiche Breite aufweisen.

2. Paket nach Anspruch 1, **dadurch gekennzeichnet, dass** der rechte Flügel (2) im Verhältnis zum linken Flügel (1) um die Breite des unteren Querbalkens (5) der Zarge versetzt ist.

3. Paket nach Anspruch 1, **dadurch gekennzeichnet, dass** das Schutzblech (6) auf der Seite des unteren Querbalkens (5) der Zarge als Verkleidung eingesetzt ist.

4. Paket nach Anspruch 1, **dadurch gekennzeichnet, dass** die Schutzeinrichtungen Eckenschutzeinrichtungen (8) und eine Verpackung (9), die beispielsweise aus einer alles umhüllenden Kunststoff-Schrumpffolie besteht, umfassen.

5. Verfahren zur Zusammenstellung eines Pakets nach einem der Ansprüche 1 bis 4, **dadurch gekennzeichnet, dass** es die folgenden Stufen umfasst:
a) man legt den linken Flügel (1), an dem der linke Pfosten (3) eingehängt wird, flach hin;
b) man legt den rechten Flügel (2), an dem der rechte Pfosten (4) eingehängt wird, auf den linken Flügel (1), wobei der linke Pfosten (3) und der rechte Pfosten (4) zwei gegenüberliegende Seiten des auf diese Weise zusammengestellten Komplexes bilden;
c) man setzt das Schutzblech (6) am unteren Querbalken (5) der Zarge ein und bringt diesen Komplex an dem Teil des eingehängten linken Flügels (1), der nicht vom rechten Flügel (2) bedeckt ist, an;
d) man platziert den oberen Querbalken (7) der Zarge am linken Flügel (1) unter dem rechten Pfosten (4); und
e) man bringt Schutzeinrichtungen (8, 9) an, die den in der vorstehenden Stufe erhaltenen Komplex umgeben.

6. Verfahren nach Anspruch 5, **dadurch gekennzeichnet, dass** man das Schutzblech (6) auf der Seite des unteren Querbalkens (5) der Zarge als Verkleidung einsetzt.

7. Verfahren nach Anspruch 6, **dadurch gekennzeichnet, dass** man in Stufe e) Eckenschutzeinrichtungen (8) an dem in Stufe d) erhaltenen Komplex anbringt und alles mit einer Schrumpffolie (9) umhüllt.
